# EUROPÄISCHE PATENTSCHRIFT

(11) **EP 2 364 494 B1**
(45) Veröffentlichungstag und Bekanntmachung des Hinweises auf die Patenterteilung: **05.09.2012**
(21) Anmeldenummer: 09771264.0
(22) Anmeldetag: 04.12.2009
(51) Int. Cl.: G08G 1/01

(54) **VERFAHREN ZUR APPROXIMATION DES ZEITLICHEN VERLAUFS VON VERKEHRSDATEN**
METHOD FOR APPROXIMATING THE TIME CURVE OF TRAFFIC DATA
PROCÉDÉ D'APPROXIMATION DU PROFIL TEMPOREL DE DONNÉES DE TRAFIC

(30) Priorität: 05.12.2008 AT 19052008
(43) Veröffentlichungstag der Anmeldung: 14.09.2011
(73) Patentinhaber: Österreichisches Forschungs Und Prüfzentrum Arsenal Gesselshaft m.b.H, 1210 Wien (AT)
(72) Erfinder: NOWOTNY, Bernhard, A-3003 Gablitz (AT); REINTHALER, Martin, A-2084 Weitersfeld (AT)
(74) Vertreter: Wildhack, Andreas
(86) Internationale Anmeldenummer: PCT/AT2009/000473
(87) Internationale Veröffentlichungsnummer: WO 2010/063054

(56) Entgegenhaltungen:
- US-A1- 2008 071 465
- LINAUER, MARTIN: "Hightech für intermodale Routenplanung" FORSCHUNGSNEWS (ARSENAL RESEARCH), Bd. 2008, Nr. 1, 1. Januar 2008 (2008-01-01), - 31. März 2008 (2008-03-31) Seiten 1-24, XP002566992 Wien, Österreich

## Beschreibung

Die Erfindung betrifft ein Verfahren zur Approximation des zeitlichen Verlaufs von Verkehrsdaten gemäß dem Oberbegriff des Anspruchs 1.

Ferner betrifft die Erfindung eine Vorrichtung zur Approximation des zeitlichen Verlaufs von Verkehrsdaten gemäß dem Oberbegriff des Anspruchs 4.

Weiters betrifft die Erfindung einen Datenträger, ein Computerprogramm sowie ein Computerprogrammprodukt.

Die Erfindung, insbesondere das erfindungsgemäße Verfahren sowie die erfindungsgemäße Vorrichtung, werden im Bereich der automatisierten Verkehrserfassung bzw. Verkehrsvorhersage eingesetzt.

Hintergrund der Erfindung ist die Ermittlung von Verkehrsdaten für eine Vielzahl von Straßenabschnitten, auf welchen nur vereinzelt Informationen vorliegen. Informationen können beispielsweise mittels eines stationären Messgeräts, aber auch mittels Fahrzeugen ermittelt werden, welche sich im fließenden Verkehr befinden.

Insbesondere bei weniger häufig befahrenen Straßen besteht bei der Erfassung der Daten wie auch bei der Vorhersage der Daten das Problem, dass aufgrund der fehlenden Messdaten für einzelne Zeitintervalle unzureichende Informationen über den aktuellen Verkehrsstand zur Verfügung stehen. Beispielsweise die US 2008/071465A1 beschreibt eine derartige Erfassung von Verkehrsdaten.

Aufgabe der Erfindung ist es, die eingangs genannten Probleme zu lösen und ein Verfahren sowie eine Vorrichtung zur Verfügung zu stellen, welche auch bei spärlichen Eingangsdaten für bestimmte vorgegebene Straßenabschnitte kontinuierliche Verkehrsinformation für diese Straßenabschnitte liefern.

Die Erfindung löst diese Aufgabe bei einem Verfahren der eingangs genannten Art mit den Merkmalen des Kennzeichens des Anspruchs 1 sowie bei einer Vorrichtung mit den Merkmalen des Kennzeichens des Anspruchs 4. Erfindungsgemäß wird der zeitliche Verlauf von Verkehrsdaten approximiert. Es werden aus historischen Daten mittlere Gruppen-Datenverläufe und mittlere Straßen-Datenverläufe gebildet. Es werden Abweichungszeitreihen gebildet und mit Hilfe der Zeitreihenanalyse optimale Approximationswerte für diese Abweichungen berechnet. Dieses Verfahren ist anwendbar, sowohl wenn komplette Datenverläufe existieren als auch wenn Daten einzelner Intervalle fehlen.

Erfindungsgemäß besteht der Vorteil, dass selbst bei Vorliegen spärlicher Verkehrsinformationen ein kontinuierlicher Verlauf der interessierenden Verkehrsgröße ermittelt werden kann. Somit ist es möglich, selbst auf wenig befahrenen Straßen oder auf Straßen, die nur selten mit mobilen Messfahrzeugen befahren werden, hinreichend genaue Information über die in Betracht stehenden Verkehrsdaten zu erhalten.

Mit den Kennzeichen der Ansprüche 2 und 5 können die Gruppen-Datenverläufe sukzessive an neue Verkehrsgegebenheiten angepasst werden.

Mit den Kennzeichen der Ansprüche 3 und 6 können die Straßen-Datenverläufe sukzessive an neue Verkehrsgegebenheiten angepasst werden.
Fig. 1 zeigt schematisch den Aufbau einer erfindungsgemäßen Vorrichtung.
Fig. 2 zeigt schematisch die Bildung eines Straßen-Datenverlaufs basierend auf einer Anzahl von Messwerten und dem zugehörigen Gruppen-Datenverlauf.
Fig. 3 zeigt die Bildung eines approximierten Straßen-Datenverlaufs bei vorgegebenem mittleren Straßen-Datenverlauf sowie einer Vielzahl von Messwerten.

In Fig. 1 ist eine erfindungsgemäße Vorrichtung zur Approximation des zeitlichen Verlaufs von Verkehrsdaten dargestellt. Die Vorrichtung umfasst eine Vielzahl von nicht dargestellten Messgeräten, welche zu unterschiedlichen Messzeitpunkten Verkehrsdaten in Form von Messwerten bestimmen oder ermitteln. Diese Verkehrsdaten können entweder Messungen des Verkehrsflusses oder der Geschwindigkeit betreffen. Ein Messgerät kann beispielsweise ein fest montierter, beispielsweise oberhalb einer Straße befindlicher Sensor sein. Dieser Sensor misst beispielsweise Verkehrsfluss oder Geschwindigkeit der vorbeifahrenden Fahrzeuge und zeichnet die so gewonnenen Messdaten auf, wobei das Messgerät den Messdaten den Zeitpunkt der Aufzeichnung oder Aufnahme zuordnet.

Alternativ können auch mobile Messgeräte vorgesehen werden, deren örtliche Position variabel ist. Diese Daten werden anschließend mit einer Codierung des Messorts, beispielsweise den GPS-Koordinaten des Messorts, sowie mit einem Zeitstempel versehen. Alle Messdatensätze umfassen somit den jeweiligen Messwert, den Messzeitpunkt der Aufnahme sowie gegebenenfalls eine Kennung und/oder die codierte Position des aufzeichnenden oder aufnehmenden Messgeräts. Bei mobilen Messgeräten ist es insbesondere erforderlich, dass sich die Messgeräte in einem Bereich unmittelbar oberhalb bzw. seitlich oberhalb der Straßenabschnitte in einem Fahrzeug befinden. Stationäre Messgeräte sind im Bereich der Straßenabschnitte fest angeordnet und diesen zugeordnet.

Die so ermittelten Messdatensätze gelangen zu einer Zuordnungs- und Gruppierungseinheit. Diese Zuordnungs- und Gruppierungseinheit 1 umfasst eine Gruppierungstabelle, in der eine vorgegebene gegenseitige Zuordnung zwischen Straßenabschnitten, Gruppen von Straßenabschnitten und Messgeräten bzw. Messpositionen abgespeichert ist. Hierbei ist die Anzahl der vorgegebenen Straßenabschnitte auf Grund vorgegebener Kriterien in Gruppen unterteilt. In jeder Gruppe befindet sich eine Vielzahl von Straßenabschnitten, wobei jeder der in einer Gruppe befindlichen Straßenabschnitte ähnliche Eigenschaften aufweist, beispielsweise ähnliche oder idente Höchstgeschwindigkeiten, ähnliche Geometrie, gleiche Art von Straße (Autobahn, Schnellstraße, Bundesstraße, Ortsgebiet), usw. Liegen Messdatensätze von stationären Messgeräten vor, so ist die Zuordnung zu einem Straßenabschnitt eindeutig, da das Messgerät selbst dem Straßenabschnitt zugeordnet ist. Liegen hingegen Messdatensätze von mobilen Messgeräten vor, ist für die Zuordnung zu einem bestimmten Straßenabschnitt weiters die Kenntnis der Position des Messgeräts erforderlich. Mittels einer nicht dargestellten ebenfalls von der Gruppierungs- und Zuordnungseinheit 1 umfassten Einheit können die Messpositionen, insbesondere in Form von GPS-Koordinaten, den Straßenabschnitten zugeordnet werden. Die Zuordnungs- und Gruppierungseinheit ordnet in Übereinstimmung mit der Zuordnungstabelle die Messdatensätze und die jeweiligen Straßenabschnitte sowie die jeweiligen Gruppen einander zu. Jeder Messdatensatz wird im Zuge dieser Weiterverarbeitung mit einer Kennung dieser Gruppe bzw. dieses Straßenabschnittes versehen. Die Messdatensätze werden an den Ausgang der Zuordnungs- und Gruppierungseinheit 1 weitergeleitet und liegen dort in Form von, insbesondere digitalen, Daten vor.

Ferner umfasst die erfindungsgemäße Vorrichtung eine Einheit 2 zur Bildung des Gruppen-Datenverlaufs, deren Eingang an den Ausgang der Zuordnungs- und Gruppierungseinheit angeschlossen ist. Diese Einheit 2 zur Bildung des Gruppen-Datenverlaufs ermittelt für jede Gruppe von Straßenabschnitten mittels der, der jeweiligen Gruppe zugeordneten, Messdatensätze durch Zeitreihenbildung eine Gruppenzeitreihe.

Zur einfachen Vergleichbarkeit der einzelnen Messdatensätze untereinander wird vorgesehen, dass ein periodisch wiederkehrendes Messintervall vorgegeben wird, welches insbesondere auf einen Tag oder eine Woche festgesetzt wird. Alle Messzeitpunkte werden bezogen auf den Anfang des jeweiligen Messintervalls aufgezeichnet und dem jeweiligen Messwert bzw. Messdatensatz zugeordnet.

Für jede Gruppe wird mittels der den einzelnen Gruppen zugeordneten Messdatensätze durch Zeitreihenbildung ein mittlerer Gruppen-Datenverlauf der Messwerte über die Zeit, insbesondere über das Messintervall, gebildet. Am Ausgang der Einheit 2 zur Bildung des Gruppen-Datenverlaufs liegt für jede Gruppe der durch Zeitreihenbildung ermittelte Gruppen-Datenverlauf an.

Ferner ist in Fig. 1 eine Einheit 3 zur Approximation des mittleren Straßen-Datenverlaufs vorgesehen. An deren Eingang ist der Ausgang der Zuordnungs- und Gruppierungseinheit 1 sowie der Ausgang der Einheit 2 zur Bildung des Gruppen-Datenverlaufs angeschlossen. Das Vorgehen zur Bestimmung des mittleren Straßen-Datenverlaufs 92 ist in Fig. 2 dargestellt. Für jeden Straßenabschnitt wird ein typischer, mittlerer Straßen-Datenverlauf 92 gebildet, in dem zunächst für jeden, dem jeweiligen Straßenabschnitt zugeordneten Messwert oder Messdatensatz die Abweichung zwischen dem Messwert und dem zum jeweiligen Messzeitpunkt vorliegenden Wert des Gruppen-Datenverlaufs ermittelt wird. Fig. 2 zeigt einen durchgehenden Gruppen-Datenverlauf 91 sowie eine Vielzahl von Abweichungen 95 zwischen einem Messwert und dem zum jeweiligen Messzeitpunkt vorliegenden Wert des Gruppen-Datenverlaufs 91. Aus diesen Abweichungen sowie den Zeitpunkten ihrer Aufnahme wird eine Abweichungszeitreihe gebildet. Die Abweichungszeitreihe wird mit einem Verfahren zur Zeitreihen-Analyse nach dem Stand der Technik analysiert, ein passendes Zeitreihenmodell identifiziert und die Zeitreihe auf Basis des Zeitreihenmodelles geglättet bzw. eine Ausgleichsfunktion gebildet.

Die so ermittelte Abweichungszeitreihe wird zum Gruppen-Datenverlauf 91 derjenigen Gruppe, welcher der jeweilige Straßenabschnitt zugeordnet ist, addiert, wobei der typische Straßen-Datenverlauf 92, 92' dem so gebildeten Summenzeitverlauf entspricht. Auch in denjenigen Bereichen, in welchen nur bruchstückhaft Informationen über die interessierenden Verkehrsdaten vorhanden sind, kann mittels Zeitreihenbildung ein aussagekräftiges Resultat über den typischen Straßen-Datenverlauf 92, 92' gebildet werden. Die typischen Straßen-Datenverläufe 92, 92' der einzelnen Straßenabschnitte liegen am Ausgang der Einheit 3 zur Approximation des Straßen-Datenverlaufs 92, 92' an. Der Einheit 3 zur Approximation des mittleren Straßen-Datenverlaufs ist eine Einheit 4 zur Approximation des Intervall-Datenverlaufs nachgeschaltet. Der Ausgang der Zuordnungs- und Gruppierungseinheit 1 ist an den Eingang zur Approximation des Intervall-Datenverlaufs 4 angeschlossen.

Für einen ausgewählten Straßenabschnitt wird mittels der in einem einzigen vorgegebenen Messintervall aufgezeichneten Datensätze ein approximierter Intervall-Datenverlauf 93 für dieses vorgegebene Messintervall gebildet, indem die folgenden Schritte durchgeführt werden:
Für jeden dem ausgewählten Straßenabschnitt sowie dem vorgegebenen Messintervall zugeordneten Messwert oder Messdatensatz wird die Abweichung zwischen dem Messwert und dem zum jeweiligen Messzeitpunkt vorliegenden Wert des mittleren Straßen-Datenverlaufs 92 ermittelt bzw. gebildet. Üblicherweise erfolgt die Erfassung der Messdaten in sequentieller Reihenfolge, sodass auch die Berechnung der Abweichung in sequentieller Reihenfolge durchgeführt wird, jeweils einschließlich der neuesten Messdaten. Anschließend wird eine Abweichungszeitreihe mittels der ermittelten Abweichungen 96 sowie der diesen zugeordneten Messpunkte 94 gebildet. Die Abweichungszeitreihe wird mit einem Verfahren zur Zeitreihen-Analyse nach dem Stand der Technik analysiert, ein passendes Zeitreihenmodell identifiziert und die Zeitreihe auf Basis des Zeitreihenmodelles gefiltert bzw. ermittelt. Die so ermittelte Abweichungszeitreihe wird zum approximierten Intervall-Datenverlauf des ausgewählten Straßenabschnitts addiert. Der approximierte Intervall-Datenverlauf entspricht somit näherungsweise dem zeitlichen Verlauf der Verkehrsdaten im vorgegebenen Messintervall sowie auf dem vorgegebenen Straßenabschnitt.

Diese Verfahrensschritte werden bei einer erfindungsgemäßen Vorrichtung von der Einheit 4 zur Approximation des Intervall-Datenverlaufs durchgeführt. Der approximierte Intervall-Datenverlauf 93, 93' für den ausgewählten Straßenabschnitt entspricht dem gebildeten Summenzeitverlauf und liegt am Ausgang der Einheit 4 zur Approximation des Intervall-Datenverlaufs 93, 93' an.

Eine besondere Ausführungsform der Erfindung sieht vor, dass für die Ermittlung der Gruppen-Datenverläufe 91 Messdaten aus denjenigen drei bis zwölf Monaten, welche dem Messzeitpunkt unmittelbar vorangehen, herangezogen werden. Dies wird bei einer erfindungsgemäßen Vorrichtung dadurch erreicht, dass in der Einheit 2 zur Bildung des Gruppen-Datenverlaufs 91 eine Gruppendatenstandskontrolleinheit 21 vorgesehen ist, welche diejenigen Datensätze löscht, deren Aufzeichnungsdatum länger als eine vorgegebene Zeitspanne zurückliegt.

In Analogie dazu kann vorgesehen werden, dass für die Ermittlung der mittleren Straßen-Datenverläufe 92 Messdaten aus denjenigen drei bis zwölf Monaten herangezogen werden, welche dem Messzeitpunkt unmittelbar vorangehen. Dies wird in analoger Weise dadurch erreicht, dass in der Einheit 3 zur Approximation des mittleren Straßen-Datenverlaufs 92 eine Straßendatenstandskontrolleinheit 31 vorgesehen ist, welche Datensätze löscht, deren Aufzeichnungsdatum länger als eine vorgegebene Zeitspanne zurückliegt.

## Patentansprüche

1. Verfahren zur Approximation des zeitlichen Verlaufs von Verkehrsdaten für einen aus einer Anzahl von vorgegebenen Straßenabschnitten ausgewählten Straßenabschnitt,
- wobei in den vorgegebenen Straßenabschnitten zu unterschiedlichen Messzeitpunkten an einer Vielzahl von unterschiedlichen Messorten Verkehrsdaten in Form von Messwerten bestimmt oder ermittelt werden,
- wobei ein periodisch wiederkehrendes Messintervall, insbesondere ein Tag oder eine Woche, vorgegeben wird und alle Messzeitpunkte bezogen auf das Ende des jeweiligen Messintervalls aufgezeichnet und dem jeweiligen Messwert zugeordnet werden,
- wobei Messdatensätze umfassend den jeweiligen Messwert, den Messzeitpunkt seiner Aufnahme, sowie gegebenenfalls eine Kennung oder die Position des Messortes, generiert und auf Grund einer vorgegebenen Zuordnung zwischen Messort bzw. Position und Straßenabschnitten dem Straßenabschnitt zugeordnet werden, in dem die Messung erfolgt ist,
**dadurch gekennzeichnet,**
a) **dass** die Anzahl der vorgegebenen Straßenabschnitte auf Grund vorgegebener Kriterien in Gruppen unterteilt wird,
- wobei für jede Gruppe mittels der den einzelnen Gruppen zugeordneten Messdatensätze durch Zeitreihenbildung ein mittlerer Gruppen-Datenverlauf (91) der Messwerte über die Zeit ermittelt wird,
b) **dass** für jeden einzelnen Straßenabschnitt ein mittlerer Straßen-Datenverlauf (92) gebildet wird, indem
- für jeden diesem einzelnen Straßenabschnitt zugeordneten Messwert oder Messdatensatz die Abweichung zwischen dem Messwert und dem zum jeweiligen Messzeitpunkt vorliegenden Wert des Gruppen-Datenverlaufs (91) gebildet wird,
- eine Abweichungs-Zeitreihe mittels der ermittelten Abweichungen sowie der zugeordneten Messzeitpunkte gebildet wird, und
- die so ermittelte Abweichungs-Zeitreihe zum Gruppen-Datenverlauf (91) derjenigen Gruppe, welcher dieser einzelne Straßenabschnitt zugeordnet ist, addiert wird, wobei der mittlere Straßen-Datenverlauf (92) dem so gebildeten Summenzeitverlauf entspricht, und
c) **dass** für den ausgewählten Straßenabschnitt mittels der in einem einzigen vorgegebenen Messintervall aufgezeichneten Datensätze ein approximierter Intervall-Datenverlauf (93) für dieses vorgegebene Messintervall gebildet wird, indem
- für jeden dem vorgegebenen Straßenabschnitt sowie dem jeweiligen vorgegebenen Messintervall zugeordneten Messwert oder Messdatensatz die Abweichung zwischen dem Messwert und dem zum jeweiligen Messzeitpunkt vorliegenden Wert des mittleren Straßen-Datenverlaufs (92) gebildet wird,
- eine Abweichungs-Zeitreihe mittels der ermittelten Abweichungen sowie der zugeordneten Messzeitpunkte gebildet wird, und
- die so ermittelte Abweichungs-Zeitreihe zum approximierten Straßen-Datenverlauf (92) des ausgewählten Straßenabschnitts addiert wird,
sodass der approximierte Intervall-Datenverlauf (93) näherungsweise dem Verlauf der Verkehrsdaten und dem so gebildeten Summenzeitverlauf entspricht.

2. Verfahren nach Anspruch 1, **dadurch gekennzeichnet, dass**
für die Ermittlung der mittleren Gruppen-Datenverläufe (91) Messdaten aus denjenigen drei bis zwölf Monaten, welche dem Messzeitpunkt unmittelbar vorangehen, herangezogen werden.

3. Verfahren nach Anspruch 1 oder 2, **dadurch gekennzeichnet, dass**
für die Ermittlung der mittleren Straßen-Datenverläufe Messdaten aus denjenigen drei bis zwölf Monaten, welche dem Messzeitpunkt unmittelbar vorangehen, herangezogen werden.

4. Vorrichtung zur Approximation des zeitlichen Verlaufs von Verkehrsdaten für einen aus einer Anzahl von vorgegebenen Straßenabschnitten ausgewählten Straßenabschnitt, mit
- einer Vielzahl von Messgeräten, welche zu unterschiedlichen Messzeitpunkten Verkehrsdaten in Form von Messwerten bestimmen oder ermitteln,
- wobei sich die Messgeräte im Bereich der vorgegebenen Straßenabschnitte befinden und/oder diesen zugeordnet sind, und
- wobei die jeweiligen Messgeräte den Messwerten einen Messzeitpunkt zuordnen, und das Messgerät den Messzeitpunkt bezogen auf das Ende eines periodisch wiederkehrenden Messintervalls, insbesondere ein Tag oder eine Woche, aufzeichnet und dem Messwert zugeordnet, und
- wobei die Messgeräte Messdatensätze umfassend den jeweiligen Messwert, den Messzeitpunkt seiner Aufnahme, sowie gegebenenfalls eine Kennung und/oder codierte Position des aufzeichnenden oder aufnehmenden Messgeräts generieren, **gekennzeichnet durch**
a) eine Zuordnungs- und Gruppierungseinheit (1), der die von den Messgeräten erzeugten Messdatensätze zugeführt sind,
- wobei die Zuordnungs- und Gruppierungseinheit (1) eine Gruppierungstabelle umfasst, in der eine vorgegebene gegenseitige Zuordnung zwischen vorgegebenen Straßenabschnitten, Gruppen von Straßenabschnitten und Messpositionen abgespeichert ist, und
- wobei die Zuordnungs- und Gruppierungseinheit (1) in Übereinstimmung mit der Zuordnungstabelle die Messdatensätze den vorgegebenen Straßenabschnitten sowie den Gruppen zuordnet und mit einer der Gruppe bzw. dem Straßenabschnitt entsprechenden Kennung versieht, wobei die so bearbeiteten Messdatensätze am Ausgang der Zuordnungs- und Gruppierungseinheit (1) abgegeben werden,
b) eine Einheit (2) zur Bildung eines mittleren Gruppen-Datenverlaufs, die an die Zuordnungs- und Gruppierungseinheit (1) angeschlossen ist,
- wobei die Einheit (2) zur Bildung des mittleren Gruppen-Datenverlaufs (91) für jede Gruppe von Straßenabschnitten mittels der der jeweiligen Gruppe zugeordneten Messdatensätze **durch** Zeitreihenbildung einen mittleren Gruppen-Datenverlauf (91) ermittelt, und die den Gruppen zugeordneten mittleren Gruppen-Datenverläufe (91) zur Verfügung stellt,
c) eine Einheit (3) zur Approximation des mittleren Straßen-Datenverlaufes (92) eines Straßenabschnittes, an deren Eingang der Ausgang der Zuordnungs- und Gruppierungseinheit (1) sowie der Ausgang der Einheit (2) zur Bildung des Gruppen-Datenverlaufs (91) angeschlossen ist,
- wobei die Einheit (3) zur Approximation des mittleren Straßen-Datenverlaufes (92) für jeden einzelnen Straßenabschnitt einen mittleren Straßen-Datenverlauf (92) bildet, indem
- die Einheit (3) zur Approximation des Straßen-Datenverlaufes (92) für jeden diesem Straßenabschnitt zugeordneten Messwert und/oder Messdatensatz die Abweichung zwischen dem Messwert und dem zum jeweiligen Messzeitpunkt vorliegenden Wert des Gruppen-Datenverlaufs (91) bildet,
- die Einheit (3) zur Approximation des mittleren Straßen-Datenverlaufes (92) eine Abweichungs-Zeitreihe mittels der ermittelten Abweichungen sowie der zugeordneten Messzeitpunkte bildet, und
- die Einheit (3) zur Approximation des Straßen-Datenverlaufes (92) die so ermittelte Abweichungs-Zeitreihe zum Gruppen-Datenverlauf (91) derjenigen Gruppe, welcher dieser Straßenabschnitt zugeordnet ist, addiert, wobei der mittlere Straßen-Datenverlauf (92) dem so gebildeten Summenzeitverlauf entspricht und die Straßen-Datenverläufe (92) der einzelnen Straßenabschnitte am Ausgang der Einheit (3) zur Approximation des Straßen-Datenverlaufes (92) anliegen,
d) eine Einheit (4) zur Approximation des Intervall-Datenverlaufes (93) für den ausgewählten Straßenabschnitt, an welcher der Ausgang der Einheit (3) zur Approximation des mittleren Straßen-Datenverlaufes (92) und der Ausgang der Zuordnungs- und Gruppierungseinheit (1) angeschlossen ist,
- wobei die Einheit (4) zur Approximation des Intervall-Datenverlaufs (93) die für den ausgewählten Straßenabschnitt mittels der in einem einzigen vorgegebenen Messintervall aufgezeichneten Datensätze einen approximierten Straßen-Datenverlauf (92) für dieses gegebene Messintervall bildet, indem
- die Einheit (4) zur Approximation des Intervall-Datenverlaufs (93) für jeden dem jeweiligen Straßenabschnitt sowie dem jeweiligen vorgegebenen Messintervall zugeordneten Messwert und/oder Messdatensatz die Abweichung zwischen dem Messwert und dem zum jeweiligen Messzeitpunkt vorliegenden Wert des Straßen-Datenverlaufs (92) bildet,
- wobei die Einheit (4) zur Approximation des Intervall-Datenverlaufs (93) eine Abweichungs-Zeitreihe mittels der ermittelten Abweichungen sowie der zugeordneten Messzeitpunkte bildet,
- wobei die Einheit (4) zur Approximation des Intervall-Datenverlaufs (93) die so ermittelte Abweichungs-Zeitreihe zum Straßen-Datenverlauf (92) des ausgewählten Straßenabschnitts addiert, und
- wobei der approximierte Intervall-Datenverlauf (93) für den ausgewählten Straßenabschnitt dem so gebildeten Summenzeitverlauf entspricht und am Ausgang der Einheit (4) zur Approximation des Intervall-Datenverlaufs (93) anliegt.

5. Vorrichtung nach Anspruch 4, **dadurch gekennzeichnet, dass** in der Einheit (2) zur Bildung des Gruppen-Datenverlaufs (91) eine Gruppendatenstandskontrolleinheit (21) vorgesehen ist, welche diejenigen Datensätze löscht, deren Aufzeichnungsdatum länger als eine vorgegebene Zeitspanne zurückliegt.

6. Vorrichtung gemäß Anspruch 4 oder 5, **dadurch gekennzeichnet, dass** in der Einheit (3) zur Approximation des mittleren Straßen-Datenverlaufes (92) eine Straßendatenstandkontrolleinheit (31) vorgesehen ist, welche Datensätze löscht, deren Aufzeichnungsdatum länger als eine vorgegebene Zeitspanne zurückliegt.

7. Datenträger, auf dem ein Programm zur Durchführung eines Verfahrens gemäß einem der Ansprüche 1 bis 3 abgespeichert ist.

8. Computerprogramm mit Programmcode-Mitteln, eingerichtet zur Durchführung eines Verfahrens nach einem der Ansprüche 1 bis 3, wenn das Programm auf einem Computer ausgeführt wird,

9. Computerprogramm nach Anspruch 8, gespeichert auf einem Datenträger.

10. Datenträger mit elektronisch auslesbaren Steuersignalen, die so mit einem programmierbaren Computersystem zusammenwirken können, dass ein Verfahren nach einem der Ansprüche 1 bis 3 ausgeführt wird.

11. Computerprogrammprodukt mit Programmcode zur Ausführung des Verfahrens nach einem der Ansprüche 1 bis 3, wenn das Programm auf einem Computer ausgeführt wird.

## Claims

1. A process for the approximation of time curves of traffic data from a road section selected from a number of predetermined road sections,
- traffic data being determined in the form of measurement data at a plurality of different measurement locations at different measurement times at the given road sections,
- a periodic measuring interval, particularly of one day or one week, being set and all measurement times being recorded in relation to the end of the respective measuring interval and allocated to the respective measurement value,
- measurement data sets, comprising the respective measurement value, the measurement time of its recording and, optionally, an identification or the position of the measurement location, being generated and allocated to the road section in which the measurement was taken, based on a predetermined allocation between the measurement location and the position respectively to the road sections, **characterized in**
a) **that** the number of predetermined road sections is subdivided into groups based on given criteria,
- an average group data curve (91) of the measurement values being determined over the time for each group by establishing time series based on the measurement data sets allocated to the individual groups,
b) **that** an average road data curve (92) is established for each individual road section by
- determining, for each measured value or measurement data allocated to the respective individual road section, the deviation between said measured value and the value of the group data curve (91) at the respective measurement time,
- establishing a deviation time series based on the determined deviations and the allocated measurement times, and
- adding the thus established deviation time series to the group data curve (91) of the group allocated to the respective individual road section, the average road data curve (92) corresponding to the thus obtained total time series, and
c) **that** an approximated interval data curve (93) is established for the predetermined measurement interval for the selected road section based on the data sets recorded in a single predetermined measurement interval, by
- the deviation between the measured value and the value of the average road data curve (92) at the respective measurement time is determined for each measurement value or measurement data set allocated to the predetermined road section and the respective predetermined measurement interval,
- a deviation time series is established based on the determined deviations and their allocated measurement times, and
- adding the thus established deviation time series to the approximated road data curve (92) of the selected road section,
so that an approximated interval data curve (93) approximately corresponds to the curve of the traffic data and the thus established total time series.

2. The process according to claim 1, **characterized in that**
measurement data from three to twelve months immediately preceding the measurement time are used for the establishment of the average group data curves (91).

3. The process according to claim 1 or claim 2, **characterized in that**
measurement data from three to twelve months immediately preceding the measurement time are used for the establishment of the average road data curves.

4. A device for the approximation of time curves of traffic data from a road section selected from a number of predetermined road sections, using
- a plurality of measurement devices which determine traffic data in the form of measurement data at different measurement times,
- said measurement devices being located in the areas of predetermined road sections and/or being allocated to them, and
- said measurement devices allocating a measurement time to each measurement value and recording the measurement times in relation to the end of a periodic measurement interval, particularly of a day or a week, and allocating them to the measurement values, and
- the measurement devices generating measurement data sets, comprising the respective measurement value, the measurement time of its recording, and, optionally, an identification and/or an encoded position of the recording or storing measurement device,
**characterized in**
a) an allocation and grouping unit (1) to which the measurement data sets generated by the measurement devices are supplied,
- said allocation and grouping unit (1) comprising a grouping table in which predetermined mutual allocations of predetermined road sections, groups of road sections and measurement positions are stored, and
- said allocation and grouping unit (1) allocating the measurement data sets to the predetermined road sections and groups according to the allocation table and providing them with an identification corresponding to the groups and the road section respectively, the thus processed measurement data sets being output at the output of said allocation and grouping unit (1),
b) a unit (2) for establishing an average group data curve, which is connected to the allocation and grouping unit (1),
said unit (2) for establishing the average group data curve (91) for each group of road sections determining an average group data curve (91) based on the measurement data sets allocated to the respective group by forming a time series and providing the average group data curves (91) allocated to the groups,
c) a unit (3) for the approximation of the average road data curve (92) of a road section, whose input is connected to the output of the allocation and grouping unit (1) and to the output of the unit (2) for establishing the group data curve (91),
- said unit (3) for the approximation of the average road data curve (92) establishing an average road data curve (92) for each individual road section, by
- determining the deviation between the measured value and the value of the group data curve (91) at the respective measurement time for each measured value and/or measured data set allocated to the respective road section through unit (3) for the approximation of the road data curve (92),
- establishing through unit (3) a deviation time series based on the determined deviations and the allocated measurement times for the approximation of the average road data curve (92), and
- adding through unit (3) the thus established deviation time series to the group data curve (91) of the group to which the respective individual road section is allocated, the average road data curve (92) corresponding to the thus obtained total time series and the road data curves (92) of the individual road sections being output at the output of the unit (3) for the approximation of the road data curve (92),
d) a unit (4) for the approximation of the interval data curve (93) for the selected road section, to which the output of the unit (3) for the approximation of the average road data curve (92) and the output of the allocation and grouping unit (1) are connected,
- said unit (4) for the approximation of the interval data curve (93) establishing an approximated road data curve (92) for the predetermined measurement interval, based on the data sets recorded during a single predetermined measurement interval for the selected road section, by
- determining the deviation between the measured value and the value of the road data curve (92) at the respective measurement time for each measured value and/or measured data set allocated to the respective road section and the respective predetermined measurement interval through unit (4) for the approximation of the interval data curve (93),
- said unit (4) for the approximation of the interval data curve (93) establishing a deviation time series based on the determined deviations and the allocated measurement times,
- said unit (4) for the approximation of the interval data curve (93) adding the thus established deviation time series to the road data curve (92) of the selected road section, and
- the approximated interval data curve (93) for the selected road section corresponding to the thus established total deviation time series and being output at the output of said unit (4) for the approximation of the interval data curve (93).

5. The device according to claim 4, **characterized in that** a group data stock control unit (21) is provided as part of the unit (2) for establishing the group data curve (91) for erasing the data sets which were recorded more than a predetermined time ago.

6. The device according to claim 4 or claim 5, **characterized in that** a road data stock control unit (31) is provided as part of the unit (3) for the approximation of the average road data curve (92) for erasing the data sets which were recorded more than a predetermined time ago.

7. A data carrier on which a program for executing a process according to any one of the claims 1 to 3 is stored.

8. A computer program with programming code means for executing a process according to any one of the claims 1 to 3, when said program is run on a computer.

9. The computer program according to claim 8 which is stored on a data carrier.

10. A data carrier with electronically readable control signals which can co-operate with a programmable computer system in order to execute a process according to any one of the claims 1 to 3.

11. A computer program product with a programming code for executing a process according to any one of the claims 1 to 3, if the program is run on a computer.

## Revendications

1. Méthode d'approximation de courbes de données de trafic en fonction du temps pour une section de route sélectionnée d'un nombre de sections de route prédéterminées,
- les données de trafic étant déterminée en forme de valeurs mesurées à multiples points de mesure dans les sections de route prédéterminées à des temps de mesure différents,
- un intervalle de mesure périodique, notamment d'un jour ou d'une semaine, étant fixé et tous les temps de mesure étant enregistrés en référence à la fin de l'intervalle respectif de mesure et attribués à la valeur mesurée respective,
- des ensembles de données, comprenant la valeur mesurée respective, le temps de mesure de ladite valeur et, selon le cas, un identificateur ou la position du point de mesure, étant générés et attribués à la section respective de route, où le mesure à été pris, conformément à une attribution prédéterminée entre la location de mesure ou position et les sections de route,
**caractérisée en ce**
a) **que** le nombre des sections de route prédéterminées est subdivisé en groupes sur la base de critères donnés,
- une courbe de données moyennes du groupe (91) des valeurs mesurées en fonction du temps étant déterminée pour chaque groupe par la modélisation d'une série chronologique en utilisant les ensembles de données attribués aux groupes individuels,
b) **qu'**une courbe de données routières moyennes (92) est déterminée pour chaque section de route par
- la détermination de la déviation entre la valeur mesurée et la valeur sur la courbe de données moyennes du groupe (91) correspondant au temps de mesure pour chaque valeur mesurée ou ensemble de données mesurées attribué(e) à la section respective de route,
- la modélisation d'une série chronologique des déviations sur la base des déviations déterminées et des temps de mesure attribués, et
- l'addition de la série chronologique des déviations, qui a été obtenue par ladite modélisation, à la courbe de données moyennes du groupe (91) du groupe auquel ladite section de route est attribuée, la courbe de données routières moyennes (92) correspondant à la série chronologique totale obtenue par ladite addition, et
c) **qu'**une courbe approximée de données de l'intervalle (93) est déterminée pour un intervalle de mesure prédéterminé pour la section de route sélectionnée, en utilisant les ensembles de données enregistrés pendant ledit intervalle de mesure prédéterminé, par
- la détermination de la déviation entre la valeur mesurée et la valeur sur la courbe de données routières moyennes (92) correspondant au temps de mesure respectif pour chaque valeur mesurée ou chaque ensemble de données mesurées attribué(e) à la section respective de route et l'intervalle de mesure respectif,
- la modélisation d'une série chronologique des déviations sur la base des déviations déterminées et des temps de mesure attribués, et
- l'addition de ladite série chronologique des déviations à la courbe approximée de données routières moyennes (92),
ainsi que la courbe approximée de données de l'intervalle (93) correspond approximativement à la courbe de données de trafic et la série chronologique totale obtenue ainsi.

2. Méthode selon la revendication 1, **caractérisée en ce que**
les données mesurées dans les deux ou douze mois directement avant le temps de mesure sont utilisées pour la détermination de la courbe de données moyennes du groupe (91).

3. Méthode selon la revendication 1, **caractérisée en ce que**
les données mesurées dans les deux jusqu'à douze mois directement avant le temps de mesure sont utilisées pour la détermination de la courbe de données routières moyennes.

4. Dispositif pour l' approximation de courbes de données de trafic en fonction du temps pour une section de route sélectionnée d'un nombre de sections de route prédéterminées, comprenant
- multiples instruments de mesure pour déterminer des données de trafic en forme de valeurs mesurées à des temps de mesure différents,
- lesdits instruments de mesure étant positionnés aux sections de route prédéterminées et/ou étant y attribués, et
- les instruments de mesure respectifs attribuant un temps des mesure aux valeurs mesurées et enregistrant le temps de mesure et l'attribuant à la valeur mesurée en référence à la fin d'un intervalle de mesure périodique, notamment d'un jour ou d'une semaine,
- les instruments de mesure génèrent des ensembles de données, comprenant la valeur mesurée respective, le temps de mesure de ladite valeur et, selon le cas, un identificateur et/ou une position codée de l'instrument enregistrant ou gravant,
**caractérisé par**
a) une unité d'attribution et de groupement (1) à laquelle les ensembles de données mesurées déterminés par les instruments de mesure sont fournis,
- ladite unité d'attribution et de groupement (1) comprenant un tableau de groupement dans lequel une attribution mutuelle fixée des sections de route, des groupes des sections de route et des points de mesure est enregistrée, et
- ladite unité d'attribution et de groupement (1) attribuant les ensembles de données mesurées aux sections de route prédéterminées et aux groupes, conformément au tableau de groupement, et les dotant d'identificateurs correspondant au groupe ou à la section de route, les ensembles de données mesurées ainsi traités étant sortis à la sortie de l'unité d'allocation et de groupement (1),
b) une unité (2) pour la modélisation de la courbe de données moyennes du groupe qui est raccordée à l'unité d'attribution et de groupement (1),
- ladite unité (2) pour la modélisation de la courbe de données moyennes du groupe (91) déterminant une courbe de données moyennes du groupe (91) pour chaque groupe de sections de route en utilisant les ensembles de données mesurées attribués au groupe respectif pour la modélisation d'une série chronologique et mettant les courbes de données moyennes du groupe (91) attribuées aux groupes à disposition,
c) une unité (3) pour l'approximation de la courbe de données routières moyennes (92) d'une section de route, la sortie de l'unité d'attribution et de groupement (1) et la sortie de l'unité (2) pour la modélisation de la courbe de données moyennes du groupe (91) étant raccordées à l'entrée de ladite unité (3),
- ladite unité (3) pour l'approximation de la courbe de données routières moyennes (92) déterminant une courbe de données routières moyennes (92) pour chaque section de route, en
- déterminant par l'unité (3) la déviation entre la valeur mesurée et la valeur sur la courbe de données moyennes du groupe (91) correspondant au temps de mesure respectif pour chaque valeur mesurée et/ou chaque ensemble de données mesurées attribué(e) à la section respective de route pour l'approximation de la courbe de données,
- modélisant par l'unité (3) une série chronologique des déviations sur la base des déviations déterminées et des temps de mesure attribués pour l'approximation de la courbe de données, et
- en additionnant par l'unité (3) ladite série chronologique des déviations à la courbe de données moyennes du groupe (91) du groupe auquel ladite section de route est attribuée, la courbe de données routières moyennes (92) correspondant à la série chronologique totale obtenue par ladite addition et les courbes de données routières moyennes (92) étant sorties à la sortie de l'unité (3) pour l'approximation de la courbe de données routières moyennes (92),
d) une unité (4) pour l'approximation de la courbe de données de l'intervalle (93) pour la section de route sélectionnée, à laquelle la sortie de l'unité (3) pour l'approximation de la courbe de données routières moyennes (92) et la sortie de l'unité d'attribution et de groupement (1) sont raccordées,
- l'unité (4) pour l'approximation de la courbe de données de l'intervalle (93) déterminant une courbe approximée de données routières moyennes (92) pour un intervalle de mesure donné pour une section de route sélectionnée en utilisant les ensembles de données enregistrés pendant un intervalle de mesure prédéterminé, en
- déterminant par l'unité (4) la déviation entre la valeur mesurée et la valeur sur la courbe de données routières moyennes (92) correspondant au temps de mesure respectif pour chaque valeur mesurée et/ou chaque ensemble de données mesurées attribué(e) à la section respective de route et l'intervalle de mesure respectif pour l'approximation de la courbe de données,
- modélisant par l'unité (4) une série chronologique des déviations sur la base des déviations déterminés et des temps de mesure attribués pour l'approximation de la courbe de données et,
- en additionnant par l'unité (4) ladite série chronologique des déviations à la courbe de données routières moyennes (92) de la section de route sélectionnée pour l'approximation de la courbe de données, et
- la courbe approximée de données de l'intervalle (93) pour la section de route sélectionnée correspondant à la série chronologique totale obtenue par ladite addition et est sortie à la sortie de l'unité (4) pour l'approximation de la courbe de données de l'intervalle (93).

5. Dispositif selon la revendication 4, **caractérisé en ce qu'**une unité pour le contrôle d'état des données fait partie de l'unité (2) pour la modélisation de la courbe de données moyennes du groupe (91) pour effacer les ensembles de données qui ont été enregistrés avant un certain temps.

6. Dispositif selon la revendication 4 ou 5, **caractérisé en ce qu'**une unité pour le contrôle d'état des données fait partie de l'unité (3) pour l'approximation de la courbe de données routières moyennes (92) pour effacer les ensembles de données qui ont été enregistrés avant un certain temps.

7. Support de données sur lequel un programme pour exécuter un méthode selon l'une des revendications 1 à 3 est enregistré.

8. Programme d'ordinateur avec des éléments de code de programmation pour l'exécution d'un méthode selon l'une des revendications 1 à 3, si ledit programme est exécuté sur un ordinateur.

9. Programme d'ordinateur selon la revendication 8 qui est enregistré sur un support de données.

10. Support de données contenant des signaux de contrôle qui peuvent être électroniquement exportés et coopérer avec un système d'ordinateur programmable pour l'exécution d'un méthode selon l'une des revendications 1 à 3.

11. Produit de programme d'ordinateur comprenant un code de programmation pour exécuter un méthode selon l'une des revendications 1 à 3 si ledit programme est exécuté sur un ordinateur.
